# FASCICULE DE BREVET EUROPEEN

(11) **EP 0 649 553 B1**
(45) Date de publication et mention de la délivrance du brevet: **27.12.1996**
(21) Numéro de dépôt: 93914823.5
(22) Date de dépôt: 06.07.1993
(51) Int. Cl.: G08G 1/015, G08G 1/042

(54) **DISPOSITIF ET PROCEDE POUR DETECTER UNE OU PLUSIEURS ROUES D'UN VEHICULE**
VORRICHTUNG UND VERFAHREN ZUM ERKENNEN VON EINEM ODER MEHREREN FAHRZEUGRÄDERN.
DEVICE AND PROCESS FOR THE DETECTION OF ONE OR MORE VEHICLE WHEELS

(30) Priorité: 06.07.1992 FR 9208416
(43) Date de publication de la demande: 26.04.1995
(73) Titulaire: CENTRE D'ETUDES TECHNIQUES DE L'EQUIPEMENT DE L'EST, 57076 Metz Cedex 03 (FR)
(72) Inventeur: STANCZYK, Daniel, F-54800 Jarny (FR)
(74) Mandataire: Nuss, Pierre
(86) Numéro de dépôt international: FR9300699
(87) Numéro de publication internationale: WO9401847

(56) Documents cités:
- EP-A- 0 035 960
- DE-A- 1 959 546
- DE-A- 3 100 724
- FR-A- 1 555 538
- FR-A- 2 254 842
- FR-A- 2 549 625
- US-A- 3 312 935
- US-A- 4 945 356

## Description

La présente invention concerne le domaine de l'analyse de l'identification et de la classification de véhicules ou d'engins roulants à roues, en particulier lorsque ces derniers se déplacent dans le cadre de leur utilisation normale, et a pour objet un dispositif pour détecter notamment une ou plusieurs roues d'un véhicule ou d'un engin mobile roulant, ainsi qu'un procédé de détection, d'analyse et de classement de véhicules ou d'engin mettant en oeuvre ce dispositif.

Il existe actuellement déjà différents types de systèmes permettant d'identifier les véhicules roulants parmi lesquels on peut citer notamment les capteurs piézo-électriques, résistifs, optiques, à ultra-sons et hyperfréquences, ainsi que des dispositifs à tubes pneumatiques ou encore à boucles électromagnétiques.

Ce dernier type de dispositifs d'identifications se présente actuellement sous la forme d'une boucle ou de deux boucles rectangulaires, de grandes dimensions de l'ordre de 1,5 m sur 2 m (2 m étant mesurée dans le sens de la largeur de la voie), disposée(s) sur ou dans la chaussée et permettant de recueillir un signal représentatif de l'ensemble du corps du véhicule y compris les roues détecté lors du passage de ce dernier sur la ou les boucles. La forme du signal recueilli et, le cas échéant, le décalage entre deux signaux recueillis par deux boucles, disposées avec un espacement entre elles dans la direction de déplacement du véhicule, permettent, respectivement, de déterminer la nature du véhicule léger, poids lourd ainsi que sa vitesse de déplacement. Un tel dispositif est notamment connu par le document EP-A-0035960.

Toutefois, ce dispositif connu ne permet pas une identification fine ou exacte des véhicules détectés autorisant notamment leur classement dans les dix catégories définies par l'Organisation de Coopération et de Développement Economique (OCDE) ou dans les quatorze catégories du Système de Recueil de Données Français (SIREDO).

En effet, ce dispositif ne détecte pas le nombre d'essieux du véhicule et, pour réaliser cette détection, il est nécessaire de lui adjoindre un dispositif supplémentaire du type tube pneumatique ou capteur piézo-électrique relevant le passage des essieux comme cela est indiqué dans FR-A-2 549 625

Il en résulte un ensemble complexe et nécessitant une maintenance constante du fait de la présence de capteurs du type mécanique, sujets à une usure élevée.

La présente invention a notamment pour objet de pallier les inconvénients précités.

A cet effet, elle utilise un dispositif constitué par au moins une boucle électromagnétique positionnée sur la chaussée ou dans la chaussée et par une unité d'évaluation de l'influence du passage d'un véhicule au niveau de ladite ou desdites boucles, caractérisé en ce que la ou les boucle(s) 2 électromagnétique(s), composée(s) chacune d'une ou de plusieurs spires, présente(nt), d'une part, une faible dimension dans la direction du déplacement des véhicules ou de l'axe de la chaussée, inférieure au diamètre des roues des véhicules à identifier, et, d'autre part, une forme préférentiellement rectangulaire et/ou un arrangement disposé(e) perpendiculairement à l'axe de la chaussée, la ou les boucles étant disposée(s) au moins au niveau d'une ou des deux traces de roulement d'une voie de la chaussée et sensible(s), de manière distincte et opposée, aux influences électromagnétiques des masses métalliques de la carcasse ou châssis des véhicules, d'une part, et des masses métalliques des pneus des roues correspondantes, d'autre part. De telles boucles sont connues de FR-A-2 254 842 mais les unités d'évaluation connues exploitant les signaux de ces boucles n'exploitaient pas le fait (d'ailleurs inconnu jusqu'à présent) que les influences des masses métalliques de la carcasse et des pneus sur ce type de boucle sont opposées.

L'invention concerne un procédé de détection, d'analyse et de classement de véhicules ou d'engins roulants mettant en oeuvre le dispositif précité, caractérisé en ce qu'il consiste à relever les influences électromagnétiques d'une part, des masses métalliques de la carcasse ou châssis d'un véhicule et, d'autre part, des masses métalliques des pneus des roues dudit véhicule, de manière distincte et opposée, au moyen d'au moins une boucle électromagnétique, disposée sur ou dans la chaussée et présentant une faible dimension dans la direction de déplacement des véhicules ou l'axe de la chaussée, à produire un signal indiquant le nombre et le positionnement des roues, entre elles et par rapport à la carcasse ou châssis du véhicule, à identifier la nature précise du véhicule analysé et à classer ce dernier dans des catégories prédéterminées, basées essentiellement sur le nombre et la disposition longitudinale des roues ou des essieux, et à emmagasiner les données recueillies sur une durée définie en vue de leur exploitation ultérieure.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels:
la figure 1 représente de manière schématique le dispositif vu de dessus;
les figures 2 à 17 représentent des variantes de réalisation en nombre, en forme et en sens d'enroulement des boucles faisant partie du dispositif conforme à l'invention;
la figure 18 représente le signal en tension généré par une voiture à la sortie du détecteur électromagnétique faisant partie du dispositif de l'invention;
la figure 19 représente le signal en tension à la sortie du détecteur, généré par un autocar;
la figure 20 représente le signal en tension à la sortie du détecteur, généré par un tracteur à deux essieux et sa semi-remorque à trois essieux;
la figure 21 représente le signal en tension, avec une sensibilité différente, à la sortie du détecteur, généré par un tracteur à deux essieux, et sa semi-remorque à trois essieux, dont le premier essieu est relevé, et,
la figure 22 représente un tableau des catégories et de leurs silhouettes identifiables par le dispositif selon l'invention.

Conformément à l'invention, et comme le montrent les figures 1 à 21 des dessins annexés, le dispositif pour détecter notamment une ou plusieurs roues d'un véhicule ou d'un engin roulant, comprenant au moins une boucle électromagnétique et une unité d'évaluation, est essentiellement caractérisé en ce que la ou les boucle(s) 2 électromagnétiques, composée(s) chacune d'une ou de plusieurs spires, présente(nt), d'une part, une faible dimension 1 dans la direction du déplacement des véhicules ou de l'axe X de la chaussée 1, inférieure au diamètre des roues des véhicules à identifier, et, d'autre part, une forme préférentiellement rectangulaire et/ou un arrangement disposée perpendiculairement à l'axe X de la chaussée 1, la ou les boucles 2 étant disposée(s) au moins au niveau d'une ou des deux traces 1" de roulement d'une voie 1' de la chaussée 1 et sensible(s), de manière distincte et opposée, aux influences électromagnétiques, d'une part, des masses métalliques des corps des véhicules (carcasse, châssis, bas de caisse) et, d'autre part, des masses métalliques des roues correspondantes.

La ou les boucles 2 présente(nt) avantageusement une inductance comprise entre 40 et 700µH et est (sont) constituée(s) de n spire(s) (n compris entre 1 et 10) d'un fil conducteur isolé de 0,2 à 3 mm² de section environ, disposées sur ou dans la chaussée 1.

Selon une première caractéristique de l'invention, représentée à la figure 1 des dessins annexés, l'unité d'évaluation est composée, d'une part, d'un détecteur électromagnétique 3 relevant les variations de tension de fréquence (générées par le courant induit) d'un signal alternatif transitant dans la ou les boucle(s) 2 qui lui est (sont) reliée(s) et délivrant un signal proportionnel correspondant auxdites variations, d'autre part, d'une carte 4 de traitement du signal analysant le signal issu dudit détecteur électromagnétique 3 et déterminant notamment, par l'intermédiaire de moyens microprocesseurs pilotés par un programme informatique, le nombre de roues appartenant à un même véhicule en vue de sa classification et, enfin, une mémoire 5 de stockage des données informatives délivrées par ladite carte de traitement, pouvant être lue in situ et/ou à distance, avec transfert éventuel de son contenu, les éléments 3 à 5 de ladite unité d'évaluation étant montés dans un coffret de protection, disposé à proximité ou non de la chaussée 1.

Le détecteur électromagnétique 3, par exemple du type connu sous la désignation SL29C et commercialisé par la société CFEE (détecteur à double voie et à réglage automatique), détecte par conséquent la résultante des variations de la tension et de la fréquence d'un signal alternatif dans la ou les boucle(s) 2 dues, d'une part, aux masses métalliques du véhicule (carcasse, bas de caisse, châssis, moteur notamment) et, d'autre part, aux masses métalliques de la ou des roues, plus particulièrement du ou des pneumatiques correspondants, du véhicule à étudier, notamment la variation de l'inductance du circuit constitué par chaque boucle 2.

La fréquence f = 1/(2π√LC) de l'oscillateur ainsi constitué est comparée à la fréquence d'un oscillateur fixe. Cette fréquence est appliquée à l'entrée d'un circuit à boucle à verrouillage de phase dont le rôle est de fournir une tension continue à sa sortie en relation à la fréquence d'entrée. Le signal résultant en sortie du couple boucle(s)-détecteur est caractéristique du nombre de roues et donc d'essieux mais également de l'enveloppe (carcasse - châssis) du véhicule représentant sa longueur et de la distance de celle-ci par rapport à la chaussée 1. La variation de tension due à une roue, lors de son passage au niveau d'une boucle, est de l'ordre de 200 à 800 millivolts (pour le type de détecteur précité - figures 18 et 21) et est opposée au sens de la variation générée par les masses métalliques du corps de ce même véhicule.

En effet, une boucle 2 selon l'invention, associée à un détecteur électromagnétique 3, permet de mettre en évidence de manière distincte l'influence de la carcasse ou châssis du véhicule et l'influence des roues, plus particulièrement des pneumatiques, mais également des disques, tambours, jantes, etc., sur la fréquence du signal transitant dans la ou lesdites boucle(s) 2.

Ainsi, ces influences génèrent des variations opposées ou inverses de la fréquence et de la tension dudit signal comme le montrent les figures 18 à 21 qui représentent des signaux de tension continue délivrés par le détecteur électromagnétique 3 et dont les amplitudes varient en fonction des variations de fréquence des signaux transitant dans les boucles 2.

Ces résultats pourraient s'expliquer par le fait que, la ou les boucle(s) 2 constituant un premier circuit pourvu d'un générateur, les masses métalliques d'un véhicule, passant au-dessus d'un tel circuit, génèrent une variation du champ magnétique produit autour dudit premier circuit et, par conséquent, une variation du flux embrassé par un deuxième circuit, constitué par les masses métalliques de la roue et plus particulièrement par le tore formé par la jante et les armatures métalliques du pneumatique, lors de son passage au-dessus dudit premier circuit.

Ce deuxième circuit sera donc le siège d'un courant induit obéissant à la loi de LENZ.

De même, on assiste à la création d'un courant circuit en retour dans ledit premier circuit constitué par la ou les boucles 2. Or, selon la loi précitée, le courant induit tendra par ses effets à la cause qui l'a fait naître, ce qui explique les variations opposées des signaux recueillis.

De plus, les deux circuits précités présentent, entre eux, une inductance mutuelle avec perméabilité variable de par la présence d'éléments métalliques en translation et d'éléments métalliques en rotation.

On voit nettement sur les figures 18 à 21 les variations positives, en forme de plateau ou de dôme aplati, générées par la carcasse ou le châssis du véhicule considéré et les pics de variation négative générés par les roues en rotation dudit véhicule (par rapport à la référence R du signal sous forme de tension de repos de quelques volts correspondant à une variation nulle de la fréquence de la tension).

Il est même possible de relever sur la figure 20 de petits pics positifs, intégrés dans les pics négatifs, correspondant au passage, au niveau de la boucle 2 des attributs de la ou des roues (suspension, fusée, pont, support, etc.).

Il convient également de noter que l'amplitude des signaux recueillis au niveau du détecteur magnétique 3, est indépendante de la vitesse à laquelle le véhicule passe sur ou les boucle(s) 2, d'où une sensibilité de mesure et d'analyse identique à faible vitesse et à vitesse élevée.

En outre, il est également possible de déterminer, notamment pour un poids lourd, le relèvement d'une ou de plusieurs roues ou essieux.

En effet, comme le montre la figure 21 des dessins annexés, une roue ou un essieu relevé provoque une variation du signal dans le même sens que la masse métallique de la carcasse ou châssis (voir pic positif précédant les deux pics négatifs sur la figure 21).

Le programme informatique, dérivé le cas échéant d'un programme de traitement du signal connu, de même que la carte de traitement de signal 4 permet avantageusement la classification des véhicules par catégorie, en les discriminant par l'intermédiaire du nombre d'essieux, des distances entre essieux, de la longueur de la carcasse ou du châssis et des distances entre chaussée et bas de caisse, d'une part, entre les essieux et, d'autre part, en avant ou en arrière des essieux.

Ces dernières distances sont des caractéristiques spécifiques de la morphologie de certains véhicules, en particulier des bus et autocars possédant une enveloppe métallique latérale basse.

Conformément à un mode de réalisation préférentiel de l'invention, la dimension I ou largeur de la ou des boucle(s) 2 dans la direction de déplacement des véhicules à analyser ou l'axe X de la chaussée 1 est environ de l'ordre de grandeur de la largeur de la surface d'appui au sol des pneumatiques des roues des véhicules à analyser (dimensions environ similaires).

Ainsi la largeur l de la ou des boucle(s) 2 est préférentiellement de l'ordre de 0,3 mètre, pour la détection des roues de poids-lourds et préférentiellement de l'ordre de 0,15 mètre pour la détection des roues de véhicules légers.

Selon une première variante de réalisation de l'invention, représentée aux figures 3 et 5 des dessins annexés, le dispositif de détection comporte une ou deux boucle(s) 2 rectangulaires présentant une longueur L comprise entre 0,50 m et 1,20 m et disposé(s) chacune sur ou sous une trace de roulement 1" d'une voie 1', perpendiculairement à l'axe longitudinal de celle(s)-ci.

Selon une seconde variante de réalisation, représentée à la figure 4 des dessins annexés, ledit dispositif de détection comporte une seule boucle 2 rectangulaire englobant les deux traces de roulement 1" d'une voie 1'.

Selon une troisième variante de réalisation de l'invention, représentée aux figures 12 à 16 des dessins annexés, ledit dispositif de détection comporte une association de deux boucles 2, constituées par un même fil conducteur connecté à un unique détecteur 3 et dont chacune est placée sur ou sous l'une des deux traces de roulement 1" des roues d'une même voie 1' de la chaussée 1, chacune desdites boucles 2 pouvant comprendre un nombre donné de spires, identique ou indifférent.

Selon une quatrième variante de réalisation, il est prévu un ensemble d'au moins deux boucles 2, connectées chacune à un détecteur électromagnétique 3 distinct et disposées selon un alignement perpendiculaire à l'axe X de la chaussée 1 ou à la direction de déplacement des véhicules, ledit ensemble de boucles 2 s'étendant soit sur ou sous une seule trace de roulement 1" de la voie 1', soit approximativement sur toute la largeur de la voie 1' (Figures 6 à 10).

Bien que la ou les boucle(s) 2 présentent préférentiellement une forme rectangulaire, elle(s) peut (peuvent) également être de forme différente, à savoir, en parallélogramme, carrée ou ronde (Figures 6 à 10) voir ovale ou elliptique (non représenté).

En outre, dans le cas d'un arrangement ou d'un alignement de plusieurs boucles 2, ces dernières pourront être séparées, tangentes (figure 8) ou sécantes.

En vue de leur installation sur ou dans la chaussée 1, la ou les boucles 2 peut (peuvent) être solidarisée(s) à une ou plusieurs feuilles ou bandes souples et résistantes, plutôt tissées ou toilées, de caractéristiques identiques ou complémentaires et consistant, par exemple, en du caoutchouc, du plastique, des produits de synthèse ou de la résine, ces feuilles ou bandes pouvant prendre en sandwich les fils de spires de la ou les boucle(s) 2, avoir une face autocollante permettant le collage de la ou des boucle(s) 2 sur la chaussée 1 et constituées elles-mêmes des bandes de marquage, par exemple bande de stop, ligne "cédez le passage", bande d'axe ou de rive ou analogue.

Ainsi, ladite ou lesdites boucles 2 peut (peuvent) être solidarisée(s) à une ou plusieurs feuilles constituant des supports provisoires, le cas échéant ajourées, posés sur la chaussée 1 et solidarisés ensemble par un enduit localisé ou général pénétrant par les ajours, les feuilles pouvant être biodégradables ou dissolvables par un composant notamment du liant de l'enduit ou par la chaleur.

Conformément à une caractéristique de l'invention, le dispositif de détection peut, en outre, être associé à ou intégrer un autre système de détection et de recueil de données relatives à des véhicules tel que, par exemple, un dispositif à boucle électromagnétique de grande dimension, un capteur piézo-électrique, un capteur résistif, un capteur piézo-polymère, un capteur optique, un capteur hyper-fréquence ou un capteur à ultra-sons, en vue de recueillir des informations supplémentaires relatives au véhicule à étudier, permettant d'affiner davantage l'identification dudit véhicule.

Comme le montre la figure 11 des dessins annexés, le dispositif de détection conforme à l'invention peut également comporter une boucle 2, de faible dimension dans la direction de déplacement des véhicules, disposée dans une boucle 2' de grande dimension, les deux boucles 2 et 2' étant réalisées par le même fil conducteur et relié à un même détecteur électromagnétique 3, permettant de déterminer la longueur et la vitesse de déplacement du véhicule à étudier.

La présente invention a également pour objet un procédé de détection, d'analyse et de classement de véhicules roulants mettant en oeuvre le dispositif décrit ci-dessus caractérisé en ce qu'il consiste à relever les influences électromagnétiques, d'une part, des masses métalliques de la carcasse ou châssis d'un véhicule et, d'autre part, des masses métalliques des pneumatiques des roues dudit véhicule, de manière distincte et opposée, au moyen d'au moins une boucle électromagnétique 2, disposée sur ou dans la chaussée 1 et présentant une faible dimension dans la direction de déplacement des véhicules ou de l'axe X de la chaussée 1, à produire un signal indiquant le nombre et le positionnement des roues, entre elles et par rapport à la carcasse ou châssis du véhicule, à identifier la nature précise du véhicule analysé et à classer ce dernier dans des catégories prédéterminées, basées essentiellement sur le nombre et la disposition longitudinale des roues ou des essieux, et à emmagasiner les données recueillies sur une durée définie en vue de leur exploitation ultérieure.

Conformément à une caractéristique de l'invention, ledit procédé peut consister notamment à relever la variation de grandeurs électromagnétiques ou de fréquence ou de tension d'un signal alternatif transitant dans la ou les boucle(s) 2, lors du passage d'un véhicule sur cette ou ces dernière(s), suite à l'influence électromagnétique, notamment au niveau de l'inductance de la ou des boucle(s) 2, de la carcasse ou châssis du véhicule, d'une part, et des pneus des roues correspondantes, d'autre part.

Selon une variante de réalisation de l'invention, ledit procédé peut consister, au moyen de plusieurs boucles 2 indépendantes disposées perpendiculairement à l'axe X de la chaussée 1 et produisant chacune un signal propre, à relever transversalement le positionnement d'une ou de plusieurs roues simples ou jumelées d'un véhicule donné, et donc le positionnement de ce dernier sur la voie 1', et à scanériser par coupes longitudinales ledit véhicule, permettant ainsi de reconstituer l'empreinte ou la signature magnétique dudit véhicule autorisant son identification comparative précise.

De manière avantageuse, ledit procédé permettra également de déterminer la longueur de la carcasse ou du châssis et les distances entre chaussée 1 et bas de caisse entre les essieux, d'une part, et en avant et en arrière des essieux, d'autre part.

Selon une autre variante de réalisation de l'invention ledit procédé pourra également consister, par la mise en oeuvre supplémentaire d'un capteur à ultra-sons, à déterminer le profil ou la silhouette du véhicule à analyser, de manière à pouvoir faire la distinction entre deux véhicules étant pourvus tous les deux de cinq essieux, mais dont l'un comporte un plateau et dont l'autre est bâché.

Conformément à une autre variante de réalisation de l'invention il est possible, par la mise en oeuvre supplémentaire d'une boucle électromagnétique 2' de grande dimension, associée à une boucle 2 telle que décrite ci-dessus, ces deux boucles étant constituées par le même fil conducteur (donc associées en série), de déterminer également, par l'analyse du signal recueilli, la vitesse de déplacement et la longueur des véhicules détectés.

En effet, ces dernières données peuvent être déduites des distances entre les fronts d'attaque successifs du signal recueilli par le détecteur électromagnétique 3 relié auxdites boucles 2 et 2', correspondant au passage dudit véhicule au niveau de la boucle 2 et de la boucle 2'.

Selon une caractéristique de l'invention. l'installation préalable de la ou des boucles 2 dans la chaussée 1 peut avantageusement être réalisée au moyen d'une scie à cloche permettant d'obtenir des empreintes ou des découpes adéquates de 2 à 3 cm de largeur et de profondeur dans ladite chaussée 1.

Le dispositif selon l'invention est particulièrement destiné au ou à :
- comptage des essieux,
- comptage des roues, simples ou jumelées,
- comptage des véhicules,
- comptage des véhicules par catégorie
- la détermination du positionnement transversal des roues par rapport à une référence, préférentiellement l'axe de la voie,
- la détermination du positionnement transversal des véhicules par rapport à une référence, préférentiellement l'axe de la voie,
- la détermination du positionnement longitudinal des roues d'un même véhicule permettant la classification par catégorie, distance inter-essieux,
- la discrimination de véhicules atypiques par leur signature,
- la discrimination entre roue simple et roue jumelée,
- la mesure de vitesse, distance inter-véhicules, longueur de véhicules,
- l'identification des véhicules et aéronefs atypiques par exemple sur aéroport.

Bien entendu, l'invention n'est pas limitée aux modes de réalisation décrits et représentés aux dessins annexés. Des modifications restent possibles, notamment du point de vue de la constitution des divers éléments, ou par substitution d'équivalents techniques, sans sortir pour autant du domaine de protection de l'invention.

## Revendications

1. Dispositif constitué par au moins une boucle électromagnétique positionnée sur la chaussée ou dans la chaussée et par une unité d'évaluation de l'influence du passage d'un véhicule au niveau de ladite ou desdites boucle(s), la ou les boucle(s) (2) électromagnétiques, étant composée(s) chacune d'une ou de plusieurs spires, et présentant, d'une part, une faible dimension (l) dans la direction du déplacement des véhicules ou de l'axe (X) de la chaussée (1), et, d'autre part, une forme préférentiellement rectangulaire et/ou un arrangement disposée perpendiculairement à l'axe (X) de la chaussée (1), la ou les boucle(s) (2) étant disposée(s) au moins au niveau d'une ou des deux traces (1") de roulement d'une voie (1') de la chaussée (1), caractérisé en ce que la dimension (l) ou largeur de la ou des boucle(s) (2) est environ de l'ordre de grandeur de la largeur de la surface d'appui au sol des roues des véhicules à analyser, soit préférentiellement, de l'ordre de 0,3 mètre environ pour la détection des poids lourds et de l'ordre de 0,15 mètre environ pour la détection des véhicules légers et en ce que l'unité d'évaluation est composée, d'une part, d'un détecteur électromagnétique (3) relevant les variations de tension et de fréquence d'un signal alternatif transitant dans la ou les boucle(s) (2) qui lui est (sont) reliée(s), du fait du passage d'un véhicule au niveau de la ou des boucle(s) (2) et délivrant un signal proportionnel correspondant auxdites variations, d'autre part, d'une carte (4) de traitement du signal analysant le signal issu dudit détecteur électromagnétique (3) et déterminant notamment, par l'intermédiaire de moyens microprocesseurs pilotés par un programme informatique, le nombre de roues appartenant à un même véhicule en vue de sa classification et, enfin, une mémoire (5) de stockage des données informatives délivrées par ladite carte de traitement, pouvant être lue in situ et/ou à distance, avec transfert éventuel de son contenu, les éléments (3 à 5) de ladite unité d'évaluation étant montés avantageusement dans un coffret de protection, disposé à proximité ou non de la chaussée (1).

2. Dispositif selon la revendication 1, caractérisé en ce que le programme informatique permet la classification des véhicules par catégorie, en les discriminant par l'intermédiaire du nombre d'essieu, des distances entre essieux, de la longueur de la carcasse ou du châssis et des distances entre chaussée et bas de caisse, d'une part, entre les essieux et, d'autre part, en avant ou en arrière des essieux.

3. Dispositif selon l'une quelconque des revendications 1 et 2, caractérisé en ce qu'il comporte une ou deux boucle(s) (2) rectangulaires présentant une longueur (L) comprise entre 0,50 m et 1,20 m et disposé(s) chacune sur ou sous une trace de roulement (1") d'une voie (1'), perpendiculairement à l'axe longitudinal de celle(s)-ci.

4. Dispositif selon l'une quelconque des revendications 1 et 2, caractérisé en ce qu'il comporte une seule boucle (2) rectangulaire englobant les deux traces de roulement (1") d'une voie (1').

5. Dispositif selon l'une quelconque des revendications 1 à 3, caractérisé en ce qu'il comporte une association de deux boucles (2), constituées par un même fil conducteur connecté à un unique détecteur (3) et dont chacune est placée sur ou sous l'une des deux traces (1") de roulement d'une même voie (1') de la chaussée (1).

6. Dispositif selon l'une quelconque des revendications 1 à 3, caractérisé en ce qu'il comporte un ensemble d'au moins deux boucles (2), connectées chacune à un détecteur électromagnétique (3) distinct et disposées selon un alignement perpendiculaire à l'axe (X) de la chaussée (1) ou à la direction de déplacement des véhicules, ledit ensemble de boucles (2) s'étendant soit sur ou sous une seule trace (1") de roulement de la voie (1'), soit approximativement sur toute la largeur de la voie (1).

7. Dispositif selon l'une quelconque des revendications 1 et 2, 5 et 6, caractérisé en ce que la ou les boucle(s) (2) présente(nt) une forme autre que rectangulaire, telle que, par exemple, une forme en parallélogramme, carrée, ronde, ovale ou elliptique et en ce que, dans le cas d'un arrangement, alignement ou ensemble de plusieurs boucles (2), ces dernières sont soit séparées, soit tangentes ou sécantes entre elles.

8. Dispositif selon l'une quelconque des revendications 1 à 7, caractérisé en ce que la ou les boucles (2) est (sont) solidarisée(s) à une ou plusieurs feuilles ou bandes souples et résistantes, plutôt tissée(s) ou toilée(s) de caractéristiques identiques ou complémentaires et consistant, par exemple, en du caoutchouc, du plastique, des produits de synthèse ou de la résine, ces feuilles ou bandes pouvant prendre en sandwich les fils de spires de la ou les boucle(s) (2), avoir une face autocollante permettant le collage de la ou des boucle(s) (2) sur la chaussée (1) et constituées elles-mêmes des bandes de marquage, par exemple bande de stop, ligne "cédez le passage", bande d'axe ou de rive ou analogue.

9. Dispositif selon la revendication 8, caractérisé en ce que la ou les boucle(s) (2) est (sont) solidarisée(s) à une ou plusieurs feuilles constituant des supports provisoires, le cas échéant ajourées, posés sur la chaussée (1) et solidarisés ensemble par un enduit localisé ou général pénétrant par les ajours, les feuilles pouvant être biodégradables ou dissolvables par un composant notamment du liant de l'enduit ou par la chaleur.

10. Dispositif selon l'une quelconque des revendications 1 à 9, caractérisé en ce qu'il est associé à ou intègre un autre système de détection et de recueil de données relatives à des véhicules tel que, par exemple, un dispositif à boucle électromagnétique de grande dimension, un capteur piézo-électrique, un capteur résistif, un capteur piézo-polymère, un capteur optique, un capteur hyper-fréquence ou un capteur à ultra-sons, en vue de recueillir des informations supplémentaires relatives au véhicule à étudier, permettant d'affiner davantage l'identification dudit véhicule.

11. Dispositif selon l'une quelconque des revendications 1 à 10, caractérisé en ce qu'il comporte une boucle (2), de faible dimension dans la direction de déplacement des véhicules, disposée dans une boucle (2') de grande dimension, les deux boucles (2 et 2') étant réalisées par le même fil conducteur et relié à un même détecteur électromagnétique (3).

12. Procédé de détection, d'analyse et de classement de véhicules ou d'engins roulants mettant en oeuvre le dispositif selon l'une quelconque des revendications 1 à 11, consistant à relever les influences électromagnétiques liées au passage d'un véhicule, au moyen d'au moins une boucle électromagnétique (2), disposée sur ou dans la chaussée (1) et présentant une faible dimension dans la direction de déplacement des véhicules ou de l'axe (X) de la chaussée (1), caractérisé en ce qu'il consiste, au moyen d'au moins une boucle (2) dont la dimension (l) ou largeur est environ de l'ordre de grandeur de la largeur de la surface d'appui au sol des véhicules à analyser, à relever, tout d'abord, les variations de tension et/ou de fréquence opposées d'un signal alternatif transitant dans la ou les boucles(s) (2) liées, d'une part, aux roues des véhicules et, d'autre part, à la carcasse ou châssis desdits véhicules, à traiter le signal proportionnel auxdites variations, à produire un signal indiquant le nombre et le positionnement des roues, entre elles et par rapport à la carcasse du véhicule, à identifier la nature précise du véhicule analysé et à classer ce dernier dans des catégories prédéterminées, basées essentiellement sur le nombre et la disposition longitudinale des roues ou des essieux, et à emmagasiner les données recueillies sur une durée définie en vue de leur exploitation ultérieure, pour une lecture in situ et/ou à distance, avec transfert éventuel de son contenu.

13. Procédé selon la revendication 12, caractérisé en ce qu'il consiste à relever la variation de grandeurs électromagnétiques ou de fréquence ou de tension d'un signal alternatif transitant dans la ou les boucle(s) (2), lors du passage d'un véhicule sur cette ou ces dernière(s), suite à l'influence électromagnétique, notamment au niveau de l'inductance de la ou des boucle(s) (2), de la carcasse ou du châssis du véhicule, d'une part, et des roues correspondantes, d'autre part.

14. Procédé selon l'une quelconque des revendications 12 et 13, caractérisé en ce qu'il consiste, au moyen de plusieurs boucles (2) indépendantes disposées perpendiculairement à l'axe (X) de la chaussée (1) et produisant chacune un signal propre, à relever transversalement le positionnement d'une ou de plusieurs roues simples ou jumelées d'un véhicule donné, et donc le positionnement de ce dernier sur la voie (1'), et à scanériser par coupes longitudinales ledit véhicule, permettant ainsi de reconstituer l'empreinte ou la signature magnétique dudit véhicule autorisant son identification comparative précise.

15. Procédé selon l'une quelconque des revendications 12 à 14, caractérisé en ce qu'il consiste à déterminer également la longueur de la carcasse ou du châssis et les distances entre chaussée (1) et bas de caisse entre les essieux, d'une part, et, en avant et en arrière des essieux, d'autre part.

16. Procédé selon l'une quelconque des revendications 12 à 15, caractérisé en ce qu'il consiste, par la mise en oeuvre supplémentaire d'un capteur à ultra-sons, à déterminer le profil ou la silhouette du véhicule à analyser.

17. Procédé selon l'une quelconque des revendications 12 à 16, caractérisé en ce qu'il consiste, par la mise en oeuvre supplémentaire d'une boucle électromagnétique (2') de grande dimension, associée à une boucle (2) constituée par le même fil conducteur, à déterminer également, par l'analyse du signal recueilli, la vitesse de déplacement et la longueur des véhicules détectés.

18. Procédé selon l'une quelconque des revendications 12 à 17, caractérisé en ce qu'il consiste préalablement à réaliser l'installation de la ou des boucles (2) dans la chaussée (1) au moyen d'une scie à cloche permettant d'obtenir des empreintes ou découpes adéquates dans ladite chaussée (1).

## Patentansprüche

1. Vorrichtung bestehend aus zumindest einer auf der Straße oder in der Straße angeordneten elektromagnetischen Schleife und einer Einheit zur Auswertung der Beeinflussung durch ein auf Höhe der Schleife(n) vorbeifahrendes Fahrzeug, wobei die elektromagnetische(n) Schleife(n) (2) jeweils aus einer oder mehreren Windungen besteht (bestehen) und einerseits eine geringe Dimension (l) in Fortbewegungsrichtung der Fahrzeuge oder der Achse (X) der Straße (1) und andererseits eine bevorzugt rechteckige Form und/oder eine senkrecht zur Achse (X) der Straße (1) ausgerichtete Anordnung aufweist (aufweisen), wobei die Schleife(n) (2) zumindest in Höhe einer der beiden Abrollspuren (1") einer Fahrbahn (1') der Straße (1) angeordnet ist (sind),
dadurch gekennzeichnet, daß
die Dimension (l) oder Breite der Schleife(n) (2) ungefähr der Größenordnung der Breite der Bodenauflagefläche der Räder der zu analysierenden Fahrzeuge entspricht, beispielsweise bevorzugt in der Größe von ca. 0,3 m für die Erfassung von Schwerlastfahrzeugen und in der Größe von ca. 0,15 m für die Erfassung leichter Fahrzeuge, und daß die Auswerteeinheit einerseits aus einem elektromagnetischen Detektor (3) besteht, der die Spannungs- und Frequenzänderungen eines wechselnden Durchgangssignals in der (den) mit ihm verbundenen Schleife(n) (2) aufnimmt, wenn ein Fahrzeug in Höhe der Schleife(n) (2) vorbeifährt und ein diesen Änderungen entsprechendes proportionales Signal liefert, andererseits aus einer Signal-Verarbeitungskarte (4), die das von dem elektromagnetischen Detektor (3) ausgegebene Signal analysiert und mit Hilfe von durch ein Informatikprogramm gesteuerten Mikroprozessormitteln insbesondere die Radanzahl bestimmt, die hinsichtlich seiner Klassifizierung zu ein und demselben Fahrzeug gehören, und schließlich einem Speicher (5) zur Speicherung der von der Verarbeitungskarte gelieferten Informationsdaten, mit In-situ- und/oder Fernabfragemöglichkeit und eventuellem Transfer seines Inhalts, wobei die Elemente (3 bis 5) der Auswerteeinheit bevorzugt in einem Schutzgehäuse montiert sind, das nahe an oder weitab von der Straße (1) angeordnet ist.

2. Vorrichtung nach Anspruch 1, dadurch gekennzeichnet, daß das Informatikprogramm die Einteilung der Fahrzeuge in Kategorien ermöglicht, indem es sie mit Hilfe der Anzahl der Achsen, dem Achsabstand, der Karkassen- oder Chassislänge und der Bodenfreiheit einerseits zwischen den Achsen und andererseits vor oder hinter den Achsen unterscheidet.

3. Vorrichtung nach einem der Ansprüche 1 und 2, dadurch gekennzeichnet, daß sie eine oder zwei rechteckige Schleife(n) (2) mit einer Länge (L) zwischen 0,50 m und 1,20 m aufweist und jede senkrecht zu ihrer Längsachse auf oder unter einer Abrollspur (1") einer Fahrbahn (1') angeordnet ist.

4. Vorrichtung nach einem der Ansprüche 1 und 2, dadurch gekennzeichnet, daß sie eine einzige rechteckige Schleife (2) aufweist, die die zwei Abrollspuren (1") einer Fahrbahn (1') umschließt.

5. Vorrichtung nach einem der Ansprüche 1 bis 3, dadurch gekennzeichnet, daß sie eine Anordnung aus zwei Schleifen (2) aufweist, die aus einem gleichen Leitungsdraht bestehen, der an einen alleinigen Detektor (3) angeschlossen ist, und von denen jede auf oder unter einer der beiden Abrollspuren (1") einer gleichen Fahrbahn (1') der Straße (1) plaziert ist.

6. Vorrichtung nach einem der Ansprüche 1 bis 3, dadurch gekennzeichnet, daß sie eine Gruppe von zumindest zwei Schleifen (2) aufweist, die jeweils an einen unterschiedlichen elektromagnetischen Detektor (3) angeschlossen sind und längs einer vertikalen Ausrichtung zur Achse (X) der Straße (1) oder der Fortbewegungsrichtung der Fahrzeuge angeordnet sind, wobei sich die Gruppe von Schleifen (2) entweder auf oder unter einer einzigen Abrollspur (1") der Fahrbahn (1'), beispielsweise annähernd über die gesamte Breite der Fahrbahn (1) erstreckt.

7. Vorrichtung nach einem der Ansprüche 1 und 2, 5 und 6, dadurch gekennzeichnet, daß die Schleife(n) (2) eine andere Form als rechteckig aufweist (aufweisen), wie beispielsweise die Form eines Parallelogramms, Quadrats, Kreises, Ovals oder einer Ellipse, und daß im Falle einer Anordnung, Ausrichtung oder Gruppe von mehreren Schleifen (2) die letzteren entweder voneinander getrennt sind, einander berühren oder sich schneiden.

8. Vorrichtung nach einem der Ansprüche 1 bis 7, dadurch gekennzeichnet, daß die Schleife(n) (2) an einer oder mehreren elastischen und haltbaren Platten oder Streifen befestigt ist (sind), vornehmlich mit identischen oder komplementären Eigenschaften eingearbeitet oder verbunden ist (sind) und z. B. aus Gummi, Kunststoff, Syntheseprodukten oder Harz bestehen, wobei diese Platten oder Streifen und die Windungsdrähte der Schleife(n) (2) in Sandwich-Bauweise angeordnet sein können, eine Selbstklebeseite haben können, mit der die Schleife(n) (2) auf die Straße (1) geklebt werden kann (können) und selbst als Markierungsstreifen, z. B. als Stopstreifen, eine Linie "Einfädeln lassen", als Mittel- oder Seitenstreifen oder dergleichen ausgebildet sind.

9. Vorrichtung nach Anspruch 8, dadurch gekennzeichnet, daß die Schleife(n) (2) an einer oder mehreren, gegebenenfalls durchbrochenen Platten befestigt ist (sind), die Behelfsträger bilden, die auf der Straße (1) verlegt und durch einen örtlich begrenzten oder allgemeinen Überzug, der durch die Durchbrüche dringt, zusammen befestigt sind, wobei die Platten durch einen Bestandteil insbesondere des Bindemittels des Überzugs oder durch Wärme biologisch abbaubar oder zersetzbar sein können.

10. Vorrichtung nach einem der Ansprüche 1 bis 9, dadurch gekennzeichnet, daß sie mit einem anderen Erfassungs- und Sammelsystem für fahrzeugbezogene Daten verbunden oder ein solches integriert ist, wie z. B. eine elektromagnetische Schleifen-Vorrichtung mit großer Dimension, ein piezoelektrischer Meßfühler, ein resistiver Meßfühler, ein piezopolymerer Meßfühler, eine optische Meßzelle, ein Ultrahochfrequenz-Meßfühler oder ein Ultraschall-Meßfühler, um zusätzliche Informationen bezüglich des zu untersuchenden Fahrzeugs zu sammeln, wodurch die Identifizierung dieses Fahrzeuges noch verfeinert werden kann.

11. Vorrichtung nach einem der Ansprüche 1 bis 10, dadurch gekennzeichnet, daß sie in Fortbewegungsrichtung der Fahrzeuge eine Schleife (2) mit geringer Dimension aufweist, die in einer Schleife (2') mit großer Dimension angeordnet ist, wobei die beiden Schleifen (2 und 2') aus demselben Leitungsdraht gebildet und mit einem gleichen elektromagnetischen Detektor (3) verbunden sind.

12. Verfahren zum Erfassen, Analysieren und Klassifizieren von fahrenden Fahrzeugen oder Transportmaschinen unter Verwendung der Vorrichtung gemäß einem der Ansprüche 1 bis 11, bestehend aus dem Aufnehmen der mit dem Vorbeifahren eines Fahrzeugs verbundenen elektromagnetischen Einflüsse mittels zumindest einer elektromagnetischen Schleife (2), die auf oder in der Straße (1) angeordnet ist und eine geringe Dimension in Fortbewegungsrichtung der Fahrzeuge oder der Achse (X) der Straße (1) aufweist,
dadurch gekennzeichnet, daß
es darin besteht, mittels zumindest einer Schleife (2), deren Dimension (l) oder Breite ungefähr der Größenordnung der Breite der Bodenauflagefläche der zu analysierenden Fahrzeuge entspricht, als erstes die einem wechselnden Alternativsignal gegenüberstehenden Spannungs- und/oder Frequenzänderungen in der oder den Schleife(n) (2) aufzunehmen, die einerseits mit den Rädern der Fahrzeuge und andererseits mit der Karkasse oder dem Chassis der Fahrzeuge verknüpft sind, das zu diesen Änderungen proportionale Signal zu verarbeiten, ein Signal zur Anzeige der Anzahl und Anordnung der Räder untereinander und mit Bezug auf die Karkasse des Fahrzeugs zu erzeugen, die genaue Art des analysierten Fahrzeugs zu identifizieren und letzteres in vorbestimmte Kategorien einzuteilen, die im wesentlichen auf der Anzahl und der Längsanordnung der Räder oder der Achsen basieren, und die gesammelten Daten zur späteren Auswertung per In-situ- und/oder Fernabfrage mit eventuellem Transfer ihres Inhalts auf bestimmte Dauer zu speichern.

13. Verfahren nach Anspruch 12, dadurch gekennzeichnet, daß es darin besteht, die elektromagnetische Größen- oder Frequenz- oder Spannungsänderung eines wechselnden Durchgangssignals in der oder den Schleife(n) (2), wenn ein Fahrzeug letztere überfährt, aufgrund der elektromagnetischen Beeinflussung, insbesondere in Höhe der Induktivität der Schleife(n) (2), der Karkasse oder des Chassis des Fahrzeugs einerseits und der entsprechenden Räder andererseits aufzunehmen.

14. Verfahren nach einem der Ansprüche 12 und 13, dadurch gekennzeichnet, daß es darin besteht, mittels mehrerer unabhängiger Schleifen (2), die senkrecht zur Achse (X) der Straße (1) angeordnet sind und jeweils ein eigenes Signal erzeugen, die Anordnung eines oder mehrerer Einzel- oder Zwillingsräder eines gegebenen Fahrzeugs und damit die Anordnung des letzteren auf der Fahrbahn (1') quer aufzunehmen und dieses Fahrzeug durch Längsschnitte zu rastern und so den Aufbau des Abdrucks oder der magnetischen Signatur des Fahrzeugs zu ermöglichen, was seine genaue vergleichende Identifizierung gestattet.

15. Verfahren nach einem der Ansprüche 12 bis 14, dadurch gekennzeichnet, daß es darin besteht, auch die Länge der Karkasse oder des Chassis und die Bodenfreiheit zwischen den Achsen einerseits und vor und hinter den Achsen andererseits zu bestimmen.

16. Verfahren nach einem der Ansprüche 12 bis 15, dadurch gekennzeichnet, daß es darin besteht, durch die zusätzliche Verwendung eines Ultraschall-Meßfühlers das Profil oder die Silhouette des zu analysierenden Fahrzeugs zu bestimmen.

17. Verfahren nach einem der Ansprüche 12 bis 16, dadurch gekennzeichnet, daß es darin besteht, durch die zusätzliche Verwendung einer groß dimensionierten elektromagnetischen Schleife (2'), die mit einer aus demselben Leitungsdraht bestehenden Schleife (2) verbunden ist, durch die Analyse des aufgenommenen Signals auch die Fortbewegungsgeschwindigkeit und die Länge der erfaßten Fahrzeuge zu bestimmen.

18. Verfahren nach einem der Ansprüche 12 bis 17, dadurch gekennzeichnet, daß es bevorzugt darin besteht, die Installation der Schleife(n) (2) in der Straße (1) mittels einer glockenförmigen Trennsäge auszuführen, die den Erhalt von geeigneten Vertiefungen oder Ausschnitten in der Straße (1) ermöglicht.

## Claims

1. Device constituted by at least one electromagnetic loop positioned on or in the roadway and by a unit for evaluating the influence of the passage of a vehicle past said loop or loops, the electromagnetic loop or loops (2) each being composed of one or more turns and having, on the one hand, a small dimension (1) in the direction of travel of the vehicles or of the axis (X) of the roadway (1), and, on the other hand, a preferably rectangular shape and/or an arrangement disposed perpendicularly to the axis (X) of the roadway (1), the loop or loops (2) being disposed at least in the region of one or two of the rolling tracks (1") of a lane (1') of the roadway (1), characterised in that the dimension (1) or width of the loop or loops (2) is substantially equal to the width of the bearing surface on the ground for the wheels of the vehicles to be analysed, that is preferably about 0.3 metre for the detection of heavy goods vehicles and about 0.15 metre for the detection of light vehicles and in that the evaluating unit is composed, on the one hand, of an electromagnetic detector (3) noting the variations of voltage and of frequency of an alternating signal moving within the loop or loops (2) connected to it by virtue of the passage of a vehicle past the loop or loops (2) and delivering a proportional signal corresponding to said variations, on the other hand, of a signal-processing card (4) analysing the signal emitted from the electromagnetic detector (3) and determining, in particular, by microprocessor means controlled by a computer program, the number of wheels belonging to the same vehicle for its classification and, finally, a memory (5) for storage of data delivered by said processing card, adapted to be read in situ and/or remotely, with optional transfer of its contents, the elements (3 to 5) of said evaluating unit advantageously being mounted in a protective casing, disposed adjacent or not to the roadway (1).

2. Device according to claim 1, characterised in that the computer program permits the classification of the vehicles by category, discriminating between them by means of the number of axles, the distance between axles, the length of the body or chassis and the distances between the roadway and the bottom of the body, on the one hand, between the axles and, on the other hand, to the front or rear of the axles.

3. Device according to any one of claims 1 and 2, characterised in that it comprises one or two rectangular loops (2) having a' length (L) comprised between 0.50 m and 1.20 m and each disposed on or below a rolling track (1") of a lane (1') perpendicularly to the longitudinal axis thereof.

4. Device according to any one of claims 1 and 2, characterised in that it comprises a single rectangular loop (2) for the two rolling tracks (1") of a lane (1').

5. Device according to any one of claims 1 to 3, characterised in that it comprises an assembly of two loops (2), constituted by a same conductive wire connected to a single detector (3) and of which each is disposed on or below one of the two rolling tracks (1") of a same lane (1') of the roadway (1).

6. Device according to any one of claims 1 to 3, characterised in that it comprises an assembly of at least two loops (2), each connected to a separate electromagnetic detector (3) and disposed in an alignment perpendicular to the axis (X) of the roadway (1) or to the direction of travel of the vehicles, said loop assembly (2) extending either on or below a single rolling track (1") of the lane (1'), or over substantially the entire width of the roadway (1).

7. Device according to any one of claims 1 to 2, 5 and 6, characterised in that the loop or loops (2) have a shape other than rectangular, such as for example a parallelogram, square, round, oval or elliptical shape and in that, in the case of an arrangement, alignment or assembly of several loops (2), the loops (2) are either separated or are tangential or secantal to each other.

8. Device according to any one of claims 1 to 7, characterised in that the loop or loops (2) are secured to one or more flexible and strong sheets or strips, which may be woven, have identical or complementary characteristics and consist for example of rubber, plastic, synthetic or resinous products, these sheets or strips being adapted to sandwich the wires of the turns of the loop or loops (2), to have a self-adhesive face permitting adhesion of the loop or loops (2) to the roadway (1) and themselves consisting of marking strips, for example stop lines, "give way" lines, centre lines or side lines or the like.

9. Device according to claim 8, characterised in that the loop or loops (2) are secured to one or more sheets constituting temporary supports, open-worked as the case may be, disposed on the roadway (1) and secured together by a localised or overall coating penetrating the openings, the sheets being adapted to be biodegradable or soluble by a component in particular of the binder of the coating or by heat.

10. Device according to any one of claims 1 to 9, characterised in that it is associated or integrated with another system for the detection and reception of data relating to the vehicles such as for example an electromagnetic loop of large size, a piezo-electric detector, a resistive detector, a piezo-polymeric detector, an optical detector, a hyperfrequency detector or an ultrasonic detector, so as to receive supplemental data relating to the vehicle to be studied, permitting further refinement of the identification of said vehicle.

11. Device according to any one of claims 1 to 10, characterised in that it comprises a loop (2) of small size in the direction of travel of the vehicles, disposed in a large loop (2'), the two loops (2 and 2') being made of the same conductive wire connected to a same electromagnetic detector (3).

12. Process for the detection, analysis and classification of vehicles or wheeled machinery using the device according to any one of claims 1 to 11, consisting in noting the electromagnetic influences associated with the passage of a vehicle, by means of at least one electromagnetic loop (2), disposed on or within the roadway (1) and having a small dimension in the direction of travel of the vehicles or of the axis (X) of the roadway (1), characterised in that it consists, by means of at least one loop (2) whose dimension (1) or width is substantially equal to the width of the bearing surface on the ground for the vehicles to be analysed, in noting first the opposite variations of voltage and/or frequency of an alternating signal moving within the loop or loops (2) associated, on the one hand, with the wheels of the vehicles and, on the other hand, with the body or chassis of said vehicles, in processing the signal proportional to said variations, in producing a signal indicating the number and position of the wheels relative to each other and relative to the body of the vehicle, in identifying the precise nature of the analysed vehicle and in classifying it within predetermined categories, based essentially on the number and longitudinal arrangement of the wheels or of the axles, and in storing the received data for a determined period of time for their ultimate use, for reading in situ and/or remotely, with optional transfer of its contents.

13. Process according to claim 12, characterised in that it consists in noting the variation of electromagnetic magnitudes or frequency or voltage of an alternating signal moving within the loop or loops (2), during passage of a vehicle over the loop or loops (2), according to the electromagnetic influence, in particular as to the inductance of the loop or loops (2), of the body or the chassis of the vehicle, on the one hand, and the corresponding wheels, on the other hand.

14. Process according to any one of claims 12 and 13, characterised in that it consists, by means of several independent loops (2) disposed perpendicularly to the axis (X) of the roadway (1) and each producing its own signal, in noting transversely the position of one or more single or double wheels of a given vehicle, and therefore the position thereof on the lane (1'), and in scanning said vehicle by longitudinal sections, thereby permitting reconstitution of the imprint or the magnetic signature of said vehicle allowing comparatively precise identification thereof.

15. Process according to any one of claims 12 to 14, characterised in that it consists in also determining the length of the body or of the chassis and the distances between the roadway (1) and the bottom of the chassis between the axles, on the one hand, and to the front and rear of the axles, on the other hand.

16. Process according to any one of claims 12 to 15, characterised in that it consists in the supplemental use of an ultrasonic detector, to determine the profile or silhouette of the vehicle to be analysed.

17. Process according to any one of claims 12 to 16, characterised in that it consists in the supplemental use of an electromagnetic loop (2') of large size, associated with a loop (2) constituted by the same conductive wire, to determine, also by analysis of the received signal, the speed of travel and the length of detected vehicles.

18. Process according to any one of claims 12 to 17, characterised in that it consists first of installing the loop or loops (2), in the roadway (1) by means of a saw permitting suitable imprints or cut-outs to be obtained in said roadway (1).
